# EUROPÄISCHE PATENTSCHRIFT

(11) **EP 1 087 846 B1**
(45) Veröffentlichungstag und Bekanntmachung des Hinweises auf die Patenterteilung: **27.03.2002**
(21) Anmeldenummer: 99938194.0
(22) Anmeldetag: 14.06.1999
(51) Int. Cl.: B07C 3/06

(54) **VERFAHREN UND EINRICHTUNG ZUM UMLADEN VON FLACHEN SENDUNGEN**
METHOD AND DEVICE FOR TRANSFERRING FLAT MAIL ITEMS
PROCEDE ET DISPOSITIF POUR TRANSFERER DES ENVOIS PLATS

(30) Priorität: 19.06.1998 DE 19827456
(43) Veröffentlichungstag der Anmeldung: 04.04.2001
(73) Patentinhaber: SIEMENS AKTIENGESELLSCHAFT, 80333 München (DE)
(72) Erfinder: ROSENBAUM, Walter, F-75116 Paris (FR); ZIMMERMAN, Armin, D-78464 Konstanz (DE)
(86) Internationale Anmeldenummer: DE9901735
(87) Internationale Veröffentlichungsnummer: WO9967031

(56) Entgegenhaltungen:
- EP-A- 0 659 669
- EP-A- 0 761 322
- DE-A- 2 656 619

## Beschreibung

Die Erfindung bezieht sich auf ein Verfahren und eine Einrichtung zum Umladen von mit den Flachseiten aufeinandergestapelten flachen Sendungen aus einem ersten kastenförmigen Behälter in einen zweiten, oben offenen kastenförmigen Behälter.

In Sendungssortieranlagen, z.B. für Großbriefe, werden die Sendungen häufig in kastenförmige Behälter liegend sortiert. Bei weiteren folgenden Verteilprozessen werden aber die Sendungen oft in Behältern stehend benötigt, um z.B. unkompliziert Sendungen oder Trennkarten manuell hinzuzufügen. Dieses Umladen erfolgte bisher rein manuell.

Der in den unabhängigen Ansprüchen 1 und 5 angegebenen Erfindung liegt deshalb die Aufgabe zugrunde, ein Verfahren und eine Einrichtung zu schaffen, mit denen die mit den Flachseiten aufeinandergestapelten flachen Sendungen aus einem ersten kastenförmigen Behälter in einen zweiten oben offenen kastenförmigen Behälter in eine stehende Position umgeladen werden.

Der erste Behälter ist seitlich zu öffnen und so gestaltet, daß er mit der zum Boden des zweiten Behälters gerichteten zu öffnenden Seite mindestens teilweise in den zweiten Behälter paßt. Der gefüllte erste Behälter wird mittels entsprechender Vorrichtungen so verfahren, daß er am Ende der Bewegung mit der zu öffnenden Seite in Richtung Boden des zweiten Behälters gerichtet in diesem steckt.

Dabei wird während der Bewegung der Sendungsstapel so gesichert bzw. der erste Behälter so lageorientiert bewegt, daß die Sendungen im ersten Behälter verbleiben.

Befinden sich die Sendungen in einer stehenden Position, wird die Seitenwand des ersten Behälters geöffnet, die Sendungen rutschen auf den Boden des ersten Behälters und der erste Behälter wird aus dem zweiten Behälter wieder entfernt.

Weitere vorteilhafte Ausgestaltungen sind in den Unteransprüchen dargestellt.

Nach den Ansprüchen 2 und 3 wird nur mit dem ersten Behälter eine Schwenkbewegung um 90° ausgeführt. Da gemäß Anspruch 2 der erste Behälter oben offen ist, muß während der Schwenkbewegung diese Öffnung verschlossen werden, damit die Sendungen im Behälter verbleiben. Entsprechend Anspruch 3 werden die Sendungen nur durch die seitliche Öffnung im Behälter be- und entladen, so daß ein zusätzlicher Verschlußmechanismus nicht notwendig ist.

Nach dem Anspruch 4 ist der erste Behälter ebenfalls oben offen, ein zusätzliches Verschließen während der Schwenkbewegung erfolgt aber nicht. Um ein ungewolltes Herausfallen der Sendungen aus dem ersten Behälter zu vermeiden, wird zuerst der leere zweite Behälter zum ersten Behälter um ca. 90° geschwenkt und seitlich über den ersten Behälter gestülpt. Die zu öffnende Seite des ersten Behälters ist dabei zum Boden des zweiten Behälters gerichtet. Anschließend werden beide Behälter gemeinsam in die Ausgangsstellung des zweiten Behälters geschwenkt, so daß ein Herausfallen der Sendungen aus dem ersten Behälter verhindert wird. Nach Öffnen der Seitenklappe rutschen die Sendungen in stehender Position in den zweiten Behälter. Danach wird der erste Behälter zurückgeschwenkt und die seitliche Öffnung wird wieder geschlossen.
Die weiteren Unteransprüche 6 bis 8 kennzeichnen entsprechende, die geschilderten Abläufe realisierende Einrichtungen zum Umladen.

Gemäß der Ausgestaltung nach Anspruch 9 werden die gefüllten zweiten Behälter mittels einer dritten Halte- und Schwenkvorrichtung in eine Entladeposition und im leeren Zustand wieder zurück in die zweite Halte- und Schwenkvorrichtung bzw. in die Haltevorrichtung geschwenkt.
Damit das gemeinsame Schwenken der ersten und zweiten Halte- und Schwenkvorrichtungen sicher und unkompliziert durchgeführt werden kann, weisen diese gemäß Anspruch 10 Verriegelungsmittel auf.

In einer weiteren vorteilhaften Ausgestaltung gemäß Anspruch 11 werden die Behälter in den Halte- und Schwenkvorrichtungen so schräg gelagert, daß die Sendungsstapel stets zu einer Ekke hin ausgerichtet werden.

Im folgenden wird die Erfindung in Ausführungsbeispielen anhand der Zeichnungen näher erläutert.
Dabei zeigen
- FIG 1 bis 7: aufeinanderfolgende Phasen des automatischen Umladeprozesses mit oben offenen ersten Behälter und Schwenkbewegungen beider Behälter
- FIG 8 bis 10: aufeinanderfolgende Phasen des automatischen Umladeprozesses mit oben offenen ersten Behälter und Schwenkbewegungen nur des ersten Behälters

In der Ausgangssituation gemäß FIG 1 ist ein in einer ersten Halte- und Schwenkvorrichtung 7 befindlicher erster oben offener kastenförmiger Behälter 1 mit liegenden Sendungen gefüllt. Weiterhin ist eine zweite Halte- und Schwenkvorrichtung 4 zur Aufnahme eines zweiten oben offenen kastenförmigen Behälters 2 vorhanden, wobei beide Halte- und Schwenkvorrichtungen 4,7 eine gemeinsame Drehachse aufweisen.

Der zweite, oben offene, noch leere Behälter 2 befindet sich gemäß FIG 1 in einer dritten Schwenk- und Haltevorrichtung, bestehend aus einer Behälteraufnahme 5 und einer schwenkbaren Stange 3, beide über ein Gelenk 6 lösbar miteinander verbunden in solcher Lage, daß er bequem entladen werden kann.

Wie außerdem erkennbar, sind die Behälter 1,2 schräg gelagert, damit die Sendungsstapel ausgerichtet werden. Der Pfeil an der Stange 3 deutet an, daß in der ersten Phase der leere zweite Behälter 2 so im Kreisbogen geschwenkt wird, daß die Behälteraufnahme 5 mit dem Behälter 2 in der zweiten Halte- und Schwenkvorrichtung 4 verriegelt wird, wie in der FIG 2 dargestellt. Gleichzeitig wird die Verbindung der Behälteraufnahme 5 mit dem Gelenk 6 gelöst. Anschließend wird die zweite Halte- und Schwenkvorrichtung 4 mit dem Behälter 2 so nach rechts geschwenkt, daß der erste Behälter 1 in den zweiten Behälter 2 hineinragt, d.h. der zweite Behälter 2 wird über den ersten Behälter 1 gestülpt. Dabei ist die linke, zu öffnende Seite des ersten Behälters 1 zum Boden des zweiten Behälters 2 gerichtet. Weiterhin sind die beiden Behälter 1,2 so dimensioniert und die Schwenkbewegungen werden so ausgeführt, daß die Behälter 1,2 nicht miteinander kollidieren (FIG 3).

Nachdem beide Halte- und Schwenkvorrichtungen 4,7 miteinander verriegelt wurden, erfolgt ein gemeinsames Zurückschwenken in die Ausgangslage der zweiten Halte- und Schwenkvorrichtung 4 (FIG 4).

Die Sendungen haben jetzt eine stehende Position, können aber nicht mehr aus dem ersten Behälter 1 herausfallen, da sie sich auch schon teilweise im zweiten Behälter 2 befinden und ein Umkippen bzw. Herausfallen zusätzlich durch eine örtlich feste Seitenwand verhindert wird. Dann wird die jetzt nach unten zeigende, zu öffnende Seitenwand, z.B. als zweiflügige Klappe 8 ausgeführt, des ersten Behälters 1 geöffnet, so daß die Sendungen, wie in FIG 5 dargestellt, auf den Boden des zweiten Behälters 2 rutschen. Der erste Behälter 1 darf also nur soweit in den zweiten Behälter ragen, daß genug Platz zum Öffnen der Klappe 8 vorhanden ist.

Dieses Öffnen kann durch örtlich feste Betätigungselemente und Betätigungselemente an der Klappe kurz vor Ende der Rückschwenkbewegung ausgelöst werden.

In der nächsten Phase wird die Verriegelung zwischen den beiden Halte- und Schwenkvorrichtungen 4,7 aufgehoben und die erste Halte- und Schwenkvorrichtung 7 wird mit dem nun leeren ersten Behälter 1 in ihre Ausgangslage zurückgeschwenkt, wobei die Klappe 8 wieder geschlossen wird, sobald der Bereich der Sendungen verlassen wurde (FIG 6).

In einer letzten Phase wird die Behälteraufnahme 5 von der zweiten Halte- und Schwenkvorrichtung 4 entriegelt, die Stange 1 wird mit der Behälteraufnahme 5 über die Verriegelung des Gelenkes 6 verbunden und die dritte Halte- und Schwenkvorrichtung schwenkt den gefüllten zweiten Behälter 2 in die Entladeposition. Währenddessen werden in den ersten Behälter 1 neue Sendungen liegend eingestapelt (FIG 7).

In einer weiteren Ausführungsvariante gemäß der FIG 8-10 wird nur der erste, oben offene Behälter 1 mit der ersten Halte- und Schwenkvorrichtung 7 geschwenkt. Der zweite Behälter 2 wird lösbar in einer nicht schwenkbaren Haltevorrichtung 10 gehalten. Damit auf das zusätzliche Schwenken des zweiten Behälters 2 zur Vermeidung des Herausfallens der Sendungen aus dem ersten Behälter 1 verzichtet werden kann, muß während des Schwenkens der erste Behälter 1 verschlossen werden. Dies geschieht mit Hilfe einer Verschlußvorrichtung der ersten Halte- und Schwenkvorrichtung 7. Dabei wird ein beweglicher Dekkel 9 über die obere Behälteröffnung geschwenkt. Die übrigen Vorgänge laufen wie in dem eingangs beschriebenen Beispiel ab. Wird ein oben geschlossener, seitlich zu öffnender Behälter 1 eingesetzt (Beladung erfolgt über die seitliche Öffnung), so kann auf die Verschlußvorrichtung der ersten Halte- und Schwenkvorrichtung verzichtet werden.

## Patentansprüche

1. Verfahren zum Umladen von mit den Flachseiten aufeinandergestapelten flachen Sendungen aus einem ersten kastenförmigen Behälter (1) in einen zweiten, oben offenen kastenförmigen Behälter (2), **dadurch gekennzeichnet, daß** der erste Behälter (1) seitlich zu öffnen ist, beide Behälter (1,2) so gehalten und verfahren werden, daß der erste Behälter (1) im zweiten Behälter (2) steckt und eine zu öffnende Seite des ersten Behälters (1) zum Boden des zweiten Behälters (2) gerichtet ist, wobei der erste Behälter (1) bis zum Ineinanderstecken beider Behälter (1,2) so verfahren wird und/oder die Sendungen im ersten Behälter (1) beim Verfahren so gehalten werden, daß sie im ersten Behälter (1) verbleiben, die zu öffnende Seitenwand des ersten Behälters (1) geöffnet wird, wenn sich die Sendungen in einer stehenden Position befinden, und daß dann der erste Behälter (1) aus dem zweiten Behälter (2) entfernt wird.

2. Verfahren nach Anspruch 1, **dadurch gekennzeichnet, daß** der gefüllte, in einer Halte- und Schwenkvorrichtung (7) gehaltene erste Behälter (1) oben offen ist und vor einer Schwenkbewegung aus der Ausgangsstellung in den zweiten Behälter (2) durch eine Verschlußvorrichtung (9) der Halte- und Schwenkvorrichtung (7) die obere Öffnung des ersten Behälters (1) verschlossen wird, anschließend die Schwenkbewegung um ca. 90° zum zweiten Behälter (2) so ausgeführt wird, daß zum Ende der Schwenkbewegung der erste Behälter (1) und Teile der Halte- und Schwenkvorrichtung (7) in den zweiten Behälter (2) ragen, die zu öffnende Seitenwand (8) nach unten zum Boden des zweiten Behälters (2) gerichtet ist und die Sendungen eine stehende Position aufweisen, daß dann die Seitenwand (8) geöffnet wird, und nachdem die Sendungen auf dem Boden des zweiten Behälters (2) stehen, der erste Behälter (1) in die Ausgangslage zurückgeschwenkt wird, die obere Öffnung des ersten Behälters (1) durch die Verschlußvorrichtung (9) wieder freigegeben wird und die geöffnete Seitenwand (8) wieder verschlossen wird.

3. Verfahren nach Anspruch 1, **dadurch gekennzeichnet, daß** der über die geöffnete Seitenwand (8) gefüllte, in einer Halte- und Schwenkvorrichtung (7) gehaltene erste Behälter (1) oben geschlossen ist, die Halte- und Schwenkvorrichtung (7) mit dem ersten Behälter (1) nach Schließen der geöffneten Seitenwand (8) des ersten Behälters (1) um 90° so geschwenkt wird, daß zum Ende der Schwenkbewegung der erste Behälter (1) und Teile der Halte- und Schwenkvorrichtung (7) in den zweiten Behälter (2) ragen, die zu öffnende Seitenwand (8) nach unten zum Boden des ersten Behälters (1) gerichtet ist und die Sendungen eine stehende Position aufweisen, daß dann die Seitenwand (8) geöffnet wird und nachdem die Sendungen auf dem Boden des zweiten Behälters (2) stehen, der erste Behälter (1) in die Ausgangslage zurückschwenkt und die geöffnete Seitenwand (8) wieder verschlossen wird.

4. Verfahren nach Anspruch 1, **dadurch gekennzeichnet, daß**
- der erste, oben offene, mit liegenden Sendungen gefüllte Behälter (1) in einer ersten Halte- und Schwenkvorrichtung (7) gehalten wird, der leere zweite Behälter (2) mit der Öffnung nach oben in einer zweiten Halte- und Schwenkvorrichtung (4) gehalten wird,
- die zweite Halte- und Schwenkvorrichtung (4) mit dem leeren zweiten Behälter (2) so um ca. 90° in Richtung zum ersten Behälter (1) geschwenkt wird, daß der zweite Behälter (2) seitlich auf der zu öffnenden Seite über den ersten gehaltenen Behälter (1) gestülpt wird,
- beide Halte- und Schwenkvorrichtungen (4,7) mit den Behältern (1,2) gemeinsam in die Ausgangsstellung des zweiten Behälters (2) geschwenkt werden, so daß sich die Sendungen am Ende der Schwenkbewegung in einer stehenden Position befinden,
- am Ende dieser Schwenkbewegung oder kurz davor die Seitenwand (8) des ersten Behälters (1) geöffnet wird, so daß die Sendungen auf den Boden des zweiten Behälters (2) in stehende Position rutschen,
- anschließend der erste Behälter (1) mit der ersten Halte- und Schwenkvorrichtung (7) in seine Ausgangsstellung zurückgeschwenkt wird.

5. Einrichtung zum Umladen von mit den Flachseiten aufeinandergestapelten flachen Sendungen aus einem ersten kastenförmigen Behälter (1) in einen zweiten, oben offenen kastenförmigen Behälter (2) , **dadurch gekennzeichnet, daß**
- der erste Behälter (1) seitlich zu öffnen ist,
- beide Behälter (1,2) so dimensioniert und mittels Verfahr- und Haltevorrichtungen (4,7) gehalten und verfahrbar sind, daß am Ende des Verfahrvorganges der erste Behälter (1) mindestens teilweise im zweiten Behälter (2) steckt und eine zu öffnende Seite (8) des ersten Behälters (1) zum Boden des zweiten Behälters (2) gerichtet ist, wobei der erste Behälter (1) bis zum Ineinanderstecken beider Behälter (1,2) so verfahrbar ist und/oder die Sendungen im ersten Behälter (1) beim Verfahren so gehalten sind, daß die Sendungen im ersten Behälter (1) verbleiben,
- die zu öffnende Seitenwand (8) des ersten, im zweiten Behälter steckenden Behälters mittels eines Öffnungsmechanismus zu öffnen ist, wenn sich die Sendungen in einer stehenden Position befinden und
- dann die Verfahr- und Haltevorrichtung (7) mit dem ersten Behälter (1) zur Entfernung aus dem zweiten Behälter (2) verfahrbar ist.

6. Einrichtung nach Anspruch 5, **dadurch gekennzeichnet, daß** der gefüllte, in einer Halte- und Schwenkvorrichtung (7) gehaltene erste Behälter (1) oben offen ist, die Halte- und Schwenkvorrichtung (7) eine Verschlußvorrichtung (9) zum Verschließen der oberen Öffnung des ersten Behälters (1) während des gesamten Schwenk- und Umladevorganges aufweist, und so ausgebildet ist, daß nach der Schwenkbewegung um ca. 90° der erste Behälter (1) und Teile der Halte- und Schwenkvorrichtung (7) in den zweiten, in einer Haltevorrichtung (10) befindlichen Behälter (2) ragen und die zu öffnende Seitenwand (8) des ersten Behälters (1) nach unten zum Boden des zweiten Behälters (2) gerichtet ist, und daß, nachdem die Sendungen nach Öffnen der Seitenwand (8) des ersten Behälters (1) auf dem Boden des zweiten Behälters (2) stehen, der erste Behälter (1) in die Ausgangslage zurückgeschwenkt wird, die geöffnete Seitenwand (8) verschlossen wird und die Verschlußvorrichtung (9) die obere Öffnung des ersten Behälters (1) freigibt, und die Haltevorrichtung (10) für den zweiten Behälter (2) oder der zweite Behälter (2)Betätigungselemente aufweisen, mit denen der Öffnungsmechanismus der zu öffnenden Seite des ersten Behälters (1) bei dessen Eintauchen in den zweiten Behälter (2) und beim Entfernen aus dem zweiten Behälter (2) betätigt wird.

7. Einrichtung nach Anspruch 5, **dadurch gekennzeichnet, daß** der über die geöffnete Seitenwand (8) gefüllte, in einer Halte-und Schwenkvorrichtung (7) gehaltene erste Behälter (1) oben geschlossen ist, die Halte- und Schwenkvorrichtung (7) so ausgebildet ist, daß nach der Schwenkbewegung um ca. 90° mit geschlossener Seitenwand (8) der erste Behälter (1) und Teile der Halte- und Schwenkvorrichtung (7) in den zweiten, in einer Haltevorrichtung (10) befindlichen Behälter (2) ragen und die zu öffnende Seitenwand (8) des ersten Behälters (1) nach unten zum Boden des zweiten Behälters (2) gerichtet ist, und daß nachdem die Sendungen nach Öffnen der Seitenwand (8) des ersten Behälters (1) auf dem Boden des zweiten Behälters (2) stehen, der erste Behälter (1) in die Ausgangslage zurückgeschwenkt und die geöffnete Seitenwand (8) verschlossen wird, wobei die Haltevorrichtung (10) für den zweiten Behälter (2) oder der zweite Behälter (2) Betätigungselemente aufweisen, mit denen der Öffnungsmechanismus der zu öffnenden Seitenwand (8) des ersten Behälters (1) bei dessen Eintauchen in den zweiten Behälter (2) und beim Entfernen aus dem zweiten Behälter (2) betätigt wird.

8. Einrichtung nach Anspruch 5, **dadurch gekennzeichnet, daß** der erste, oben offene, mit liegenden Sendungen gefüllte Behälter (1) in einer ersten Halte- und Schwenkvorrichtung (7) und der zweite Behälter (2) mit der Öffnung nach oben lösbar in einer zweiten Halte- und Schwenkvorrichtung (4) gehalten ist, die zweite Halte- und Schwenkvorrichtung (4) mit dem leeren zweiten Behälter (2) so um ca. 90° zum ersten Behälter (1) schwenkbar ist, daß der zweite Behälter (2) seitlich auf der zu öffnenden Seite über den ersten gehaltenen Behälter (1) gestülpt wird, anschließend beide Halte- und Schwenkvorrichtungen (4,7) mit den Behältern (1,2) gemeinsam in die Ausgangsstellung des zweiten Behälters (2) schwenkbar sind, so daß sich die Sendungen am Ende dieser Schwenkbewegung in einer stehenden Position befinden, zum anschließenden Öffnen und Schließen der Seitenwand (8) des ersten Behälters (1) an der Ausgangsstellung des zweiten Behälters (2) stationär feste Betätigungselemente zum Betätigen des Öffnungsmechanismus für die zu öffnende Seitenwand (8) des ersten Behälters (1) vorhanden sind und nach Umladung der Sendungen die erste Halte- und Schwenkvorrichtung (7) rückschwenkbar ist.

9. Einrichtung nach Anspruch 5 und 8, **dadurch gekennzeichnet, daß** eine dritte Halte- und Schwenkvorrichtung (3,5) zur Übernahme der zweiten gefüllten Behälter (2) von der zweiten Halte- und Schwenkvorrichtung (4), zum Schwenken in eine Entladeposition und zum Rückschwenken des zweiten leeren Behälters (2) und Übergabe in die zweite Halte- und Schwenkvorrichtung (4) vorhanden ist.

10. Einrichtung nach Anspruch 5 und 8, **dadurch gekennzeichnet, daß** die ersten und zweiten Halte- und Schwenkvorrichtungen (4,7) Verriegelungsmittel zur gegenseitigen Verriegelung beim gemeinsamen Schwenken aufweisen.

11. Einrichtung nach Anspruch 5 bis 8, **dadurch gekennzeichnet, daß** in den Halte- und Schwenkvorrichtungen (4,7,3,5) die Behälter (1,2) so schräg gelagert sind, daß der Sendungsstapel zu einer Ecke hin ausgerichtet wird.

## Claims

1. Method of transferring flat items of mail, which are stacked one upon the other by way of the flat sides, from a first box-like container (1) into a second box-like container (2), which is open at the top, **characterized in that** the first container (1) is to be opened laterally, the two containers (1, 2) are retained and displaced such that the first container (1) fits in the second container (2) and a side of the first container (1) which is to be opened is directed towards the base of the second container (2), it being the case that, until the two containers (1, 2) are fitted one inside the other, the first container (1) is displaced, and/or the items of mail in the first container (1) are retained during the displacement, such that they remain in the first container (1), and that side wall of the first container (1) which is to be opened is opened when the items of mail are located in an upright position, and that the first container (1) is then removed from the second container (2).

2. Method according to Claim 1, **characterized in that** the filled first container (1), retained in a retaining and pivoting arrangement (7), is open at the top and, prior to a pivoting movement out of the starting position into the second container (2), the top opening of the first container (1) is closed by a closure arrangement (9) of the retaining and pivoting arrangement (7), then the pivoting movement through approximately 90° to the second container (2) is executed such that, at the end of the pivoting movement, the first container (1) and parts of the retaining and pivoting arrangement (7) project into the second container (2), the side wall (8) which is to be opened is directed downwards towards the base of the second container (2) and the items of mail are in an upright position, and that the side wall (8) is then opened and, once the items of mail are standing on the base of the second container (2), the first container (1) is pivoted back into the starting position, the top opening of the first container (1) is released again by the closure arrangement (9) and the open side wall (8) is closed again.

3. Method according to Claim 1, **characterized in that** the first container (1), which is filled via the open side wall (8) and retained in a retaining and pivoting arrangement (7), is closed at the top, and the retaining and pivoting arrangement (7) with the first container (1), following closure of the open side wall (8) of the first container (1), is pivoted through 90° such that, at the end of the pivoting movement, the first container (1) and parts of the retaining and pivoting arrangement (7) project into the second container (2), the side wall (8) which is to be opened is directed downwards towards the base of the second container (2) and the items of mail are in an upright position, and that the side wall (8) is then opened and, once the items of mail are standing on the base of the second container (2), the first container (1) pivots back into the starting position and the open side wall (8) is closed again.

4. Method according to Claim 1, **characterized in that**
- the first container (1), which is open at the top and filled with horizontally lying items of mail, is retained in a first retaining and pivoting arrangement (7), and the empty second container (2) is retained, with the opening at the top, in a second retaining and pivoting arrangement (4),
- the second retaining and pivoting arrangement (4) with the empty second container (2) is pivoted through approximately 90° in the direction of the first container (1) such that the second container (2) is fitted laterally over the first retained container (1) on the side which is to be opened,
- the two retaining and pivoting arrangements (4, 7) with the containers (1, 2) are pivoted together into the starting position of the second container (2) with the result that, at the end of the pivoting movement, the items of mail are located in an upright position,
- at the end of this pivoting movement, or shortly before the end thereof, the side wall (8) of the first container (1) is opened, with the result that the items of mail slide into an upright position on the base of the second container (2),
- then the first container (1) is pivoted back into its starting position by way of the first retaining and pivoting arrangement (7).

5. Apparatus for transferring flat items of mail, which are stacked one upon the other by way of the flat sides, from a first box-like container (1) into a second box-like container (2), which is open at the top, **characterized in that**
- the first container (1) is to be opened laterally,
- the two containers (1, 2) are dimensioned, and are retained and displaceable by means of displacing and retaining arrangements (4, 7), such that, at the end of the displacing operation, the first container (1) fits, at least in part, in the second container (2) and a side (8) of the first container (1) which is to be opened is directed towards the base of the second container (2), it being the case that, until the two containers (1, 2) are fitted one inside the other, the first container (1) can be displaced, and/or the items of mail in the first container (1) are retained during the displacement, such that the items of mail remain in the first container (1),
- the side wall (8) of the first container, fitted in the second container, which is to be opened can be opened by means of an opening mechanism when the items of mail are located in an upright position, and
- it is possible to displace the displacing and retaining arrangement (7) with the first container (1) for removal from the second container (2).

6. Apparatus according to Claim 5, **characterized in that** the filled first container (1), retained in a retaining and pivoting arrangement (7), is open at the top, and the retaining and pivoting arrangement (7) has a closure arrangement (9) for closing the top opening of the first container (1) throughout the pivoting and transfer operation, and is designed such that, following the pivoting movement through approximately 90°, the first container (1) and parts of the retaining and pivoting arrangement (7) project into the second container (2), located in a retaining arrangement (10), and the side wall (8) of the first container (1) which is to be opened is directed downwards towards the base of the second container (2), and that, once the items of mail are standing on the base of the second container (2), following opening of the side wall (8) of the first container (1), the first container (1) is pivoted back into the starting position, the open side wall (8) is closed and the closure arrangement (9) releases the top opening of the first container (1), and the retaining arrangement (10) for the second container (2) or the second container (2) itself has actuating elements by means of which the opening mechanism of that side of the first container (1) which is to be opened is actuated during the penetration of said first container into the second container (2) and removal from the second container (2).

7. Apparatus according to Claim 5, **characterized in that** the first container (1), which is filled via the open side wall (8) and retained in a retaining and pivoting arrangement (7), is closed at the top, and the retaining and pivoting arrangement (7) is designed such that, following the pivoting movement through approximately 90° with the side wall (8) closed, the first container (1) and parts of the retaining and pivoting arrangement (7) project into the second container (2), located in a retaining arrangement (10), and the side wall (8) of the first container (1) which is to be opened is directed downwards towards the base of the second container (2), and that, once the items of mail are standing on the base of the second container (2), following opening of the side wall (8) of the first container (1), the first container (1) is pivoted back into the starting position and the open side wall (8) is closed, the retaining arrangement (10) for the second container (2) or the second container (2) itself having actuating elements by means of which the opening mechanism of the side wall (8) of the first container (1) which is to be opened is actuated during penetration of said first container into the second container (2) and removal from the second container (2).

8. Apparatus according to Claim 5, **characterized in that** the first container (1), which is open at the top and filled with horizontally lying items of mail, is retained in a first retaining and pivoting arrangement (7), and the second container (2), with the opening at the top, is retained releasably in a second retaining and pivoting arrangement (4), the second retaining and pivoting arrangement (4) with the empty second container (2) can be pivoted through approximately 90° towards the first container (1) such that the second container (2) is fitted laterally over the first retained container (1) on the side which is to be opened, then the two retaining and pivoting arrangements (4, 7) with the containers (1, 2) can be pivoted together into the starting position of the second container (2), with the result that, at the end of this pivoting movement, the items of mail are located in an upright position, there are provided for the subsequent opening and closure of the side wall (8) of the first container (1), at the starting position of the second container (2), actuating elements which are fixed in a stationary manner and are intended for actuating the opening mechanism for the side wall (8) of the first container (1) which is to be opened, and the first retaining and pivoting arrangement (7) can be pivoted back following transfer of the items of mail.

9. Apparatus according to Claims 5 and 8, **characterized in that** a third retaining and pivoting arrangement (3, 5) is provided for receiving the second filled container (2) from the second retaining and pivoting arrangement (4), for pivoting into an unloading position and for pivoting back the second empty container (2) and transferring it into the second retaining and pivoting arrangement (4).

10. Apparatus according to Claims 5 and 8, **characterized in that** the first and second retaining and pivoting arrangements (4, 7) have locking means for locking the two arrangements in relation to one another as they are pivoted together.

11. Apparatus according to Claims 5 to 8, **characterized in that** the containers (1, 2) are mounted obliquely in the retaining and pivoting arrangements (4, 7, 3, 5) such that the mail stack is aligned in the direction of one corner.

## Revendications

1. Procédé pour transférer des envois plats empilés à plat les uns sur les autres d'un premier conteneur (1) en forme de caisson vers un deuxième conteneur (2) en forme de caisson ouvert vers le haut, **caractérisé en ce que** le premier conteneur (1) peut s'ouvrir par le côté, les deux conteneurs (1, 2) étant maintenus et déplacés de telle sorte que le premier conteneur (1) vienne dans le deuxième conteneur (2) et un côté qui s'ouvre du premier conteneur (1) soit orienté vers le fond du deuxième conteneur (2), le premier conteneur (1) étant déplacé jusqu'à ce que les deux conteneurs (1, 2) s'emboîtent l'un dans l'autre et/ou que les envois soient maintenus dans le premier conteneur (1) lors du déplacement de telle sorte qu'ils restent dans le premier conteneur (1), la paroi latérale qui s'ouvre du premier conteneur (1) étant ouverte, lorsque les envois se trouvent dans une position verticale, et **en ce que** le premier conteneur (1) est alors éloigné du deuxième conteneur (2).

2. Procédé selon la revendication 1, **caractérisé en ce que** le premier conteneur (1) rempli et maintenu dans un dispositif (7) d'arrêt et de pivotement est ouvert vers le haut et que l'ouverture supérieure du premier conteneur (1) est fermée avant un pivotement de la position de repos vers le deuxième conteneur (2) par un dispositif (9) de fermeture du dispositif (7) d'arrêt et de pivotement, puis le pivotement d'environ 90° vers le deuxième conteneur (2) est réalisé de telle sorte qu'à la fin du pivotement le premier conteneur (1) et des éléments du dispositif (7) d'arrêt et de pivotement entrent dans le deuxième conteneur (2), la paroi (8) latérale qui s'ouvre est orientée vers le bas vers le fond du deuxième conteneur (2) et les envois se présentent en position verticale, **en ce que** la paroi (8) latérale est alors ouverte, et **en ce qu'**une fois que les envois se trouvent sur le fond du deuxième conteneur (2), le premier conteneur est pivoté vers l'arrière vers la position de repos, l'ouverture supérieure du premier conteneur (1) est à nouveau dégagée par le dispositif (9) de fermeture et la paroi (8) latérale ouverte est à nouveau fermée.

3. Procédé selon la revendication 1, **caractérisé en ce que** le premier conteneur (1), rempli par la paroi (8) latérale ouverte et maintenu dans un dispositif (7) d'arrêt et de pivotement, est fermé vers le haut, le dispositif (7) d'arrêt et de pivotement avec le premier conteneur (1) est pivoté de 90° après la fermeture de la paroi (8) latérale ouverte du premier conteneur (1), de telle sorte qu'à la fin du pivotement le premier conteneur (1) et des éléments du dispositif (7) d'arrêt et de pivotement entrent dans le deuxième conteneur (2), la paroi (8) latérale qui s'ouvre est orientée vers le bas vers le fond du premier conteneur (1) et les envois se présentent en position verticale, **en ce que** la paroi (8) latérale est alors ouverte et **en ce qu'**une fois que les envois se trouvent sur le fond du deuxième conteneur (2), le premier conteneur (1) est pivoté vers l'arrière vers la position de repos et la paroi (8) latérale ouverte est à nouveau fermée.

4. Procédé selon la revendication 1, **caractérisé en ce que** :
- le premier conteneur (1), ouvert vers le haut et rempli d'envois en position horizontale, est maintenu dans un premier dispositif (7) d'arrêt et de pivotement, le deuxième conteneur (2) vide est maintenu avec l'ouverture vers le haut dans un deuxième dispositif (4) d'arrêt et de pivotement,
- le deuxième dispositif (4) d'arrêt et de pivotement avec le deuxième conteneur (2) vide est pivoté d'environ 90° en direction du premier conteneur (1), de telle sorte que le deuxième conteneur (2) est mis latéralement sur le côté qui s'ouvre du premier conteneur (1) maintenu,
- les deux dispositifs (4, 7) d'arrêt et de pivotement avec les conteneurs (1, 2) sont pivotés ensemble vers la position de repos du deuxième conteneur (2), de telle sorte que les envois se trouvent dans une position verticale à la fin du pivotement,
- à la fin de ce pivotement ou peu avant, la paroi (8) latérale du premier conteneur (1) est ouverte, de telle sorte que les envois glissent sur le fond du deuxième conteneur (2) en position verticale,
- ensuite le premier conteneur (1) avec le premier dispositif (7) d'arrêt et de pivotement est pivoté vers l'arrière vers sa position de repos.

5. Dispositif pour transférer des envois plats empilés à plat les uns sur les autres d'un premier conteneur (1) en forme de caisson vers un deuxième conteneur (2) en forme de caisson ouvert vers le haut, **caractérisé en ce que**
- le premier conteneur (1) peut s'ouvrir par le côté,
- les deux conteneurs (1, 2) sont dimensionnés, maintenus au moyens de dispositifs (4, 7) de déplacement et d'arrêt et peuvent être déplacés, de telle sorte qu'à la fin de l'opération de déplacement le premier conteneur (1) est introduit au moins partiellement dans le deuxième conteneur (2) et qu'un côté (8) qui s'ouvre du premier conteneur (1) est orienté vers le fond du deuxième conteneur (2), le premier conteneur (1) pouvant être déplacé jusqu'à ce que les deux conteneurs (1, 2) s'emboîtent l'un dans l'autre et/ou les envois étant maintenus dans le premier conteneur (1) lors du déplacement, de telle sorte que les envois restent dans le premier conteneur (1),
- la paroi (8) latérale qui s'ouvre du premier conteneur introduit dans le deuxième conteneur peut s'ouvrir au moyen d'un mécanisme d'ouverture, lorsque les envois se trouvent dans une position verticale et
- alors le dispositif de déplacement et d'arrêt (7) avec le premier conteneur (1) peut être déplacé pour éloigner le premier conteneur (1) du deuxième conteneur (2).

6. Dispositif selon la revendication 5, caractérisé en que le premier conteneur (1), rempli et maintenu dans un dispositif (7) d'arrêt et de pivotement, est ouvert vers le haut, le dispositif (7) d'arrêt et de pivotement (7) présente un dispositif (9) de fermeture pour fermer l'ouverture supérieure du premier conteneur (1) pendant toute l'opération de pivotement et de transfert, et est formé de telle sorte qu'après le pivotement d'environ 90° le premier conteneur (1) et des éléments du dispositif (7) d'arrêt et de pivotement entrent dans le deuxième conteneur (2) se trouvant dans un dispositif (10) d'arrêt et la paroi (8) latérale qui s'ouvre du premier conteneur (1) est orientée vers le bas vers le fond du deuxième conteneur (2), et en ce qu'une fois que les envois se trouvent après l'ouverture de la paroi (8) latérale du premier conteneur (1) sur le fond du deuxième conteneur (2), le premier conteneur (1) est pivoté vers l'arrière vers la position de repos, la paroi (8) latérale ouverte est fermée et le dispositif (9) de fermeture dégage l'ouverture supérieure du premier conteneur (1), et le dispositif (10) d'arrêt du deuxième conteneur (2) ou le deuxième conteneur présentent des éléments d'actionnement, avec lesquels le mécanisme d'ouverture du côté qui s'ouvre du premier conteneur (1) est actionné lors de l'introduction dans le deuxième conteneur (2) et lors de l'éloignement du deuxième conteneur (2).

7. Dispositif selon la revendication 5, **caractérisé en ce que** le premier conteneur, rempli par la paroi (8) latérale ouverte et maintenu dans un dispositif (7) d'arrêt et de pivotement, est fermé vers le haut, le dispositif (7) d'arrêt et de pivotement est formé, de telle sorte qu'après le pivotement d'environ 90° le premier conteneur (1), sa paroi (8) latérale étant fermée, et des éléments du dispositif (7) d'arrêt et de déplacement entrent dans le deuxième conteneur (2) se trouvant dans un dispositif (10) d'arrêt et la paroi (8) latérale qui s'ouvre du premier conteneur (1) est orientée vers le bas vers le fond du deuxième conteneur (2), et **en ce qu'**une fois que les envois se trouvent sur le fond du deuxième conteneur (2) après l'ouverture de la paroi (8) latérale du premier conteneur (1), le premier conteneur (1) est pivoté vers l'arrière vers la position de repos et la paroi (8) latérale ouverte est fermée, le dispositif (10) d'arrêt du deuxième conteneur (2) ou le deuxième conteneur (2) présentant des éléments d'actionnement, avec lesquels le mécanisme d'ouverture de la paroi (8) latérale qui s'ouvre du premier conteneur (1) est actionné lors de son introduction dans le deuxième conteneur (2) et lors de l'éloignement du deuxième conteneur (2).

8. Dispositif selon la revendication 5, **caractérisé en ce que** le premier conteneur, ouvert vers le haut et rempli par des envois en position horizontale, est maintenu dans un premier dispositif (7) d'arrêt et de pivotement et le deuxième conteneur (2) ayant l'ouverture vers le haut, est maintenu de manière détachable dans un deuxième dispositif (4) d'arrêt et de pivotement, le deuxième dispositif (4) d'arrêt et de pivotement avec le deuxième conteneur (2) vide peut être pivoté d'environ 90° vers le premier conteneur (1), de telle sorte que le deuxième conteneur (2) est mis latéralement sur le côté qui s'ouvre du premier conteneur (1) maintenu, ensuite les deux dispositifs (4, 7) d'arrêt et de pivotement avec les deux conteneurs (1, 2) peuvent être pivotés ensemble vers la position de repos du deuxième conteneur (2), de telle sorte qu'à la fin de ce pivotement les envois se trouvent dans une position verticale, pour l'ouverture et la fermeture suivantes de la paroi (8) latérale du premier conteneur (1) à la position de repos du deuxième conteneur (2) des éléments d'actionnement fixes stationnaires sont disponibles pour actionner le mécanisme d'ouverture de la paroi (8) latérale qui s'ouvre du premier conteneur (1) et après transfert des envois le premier dispositif (7) d'arrêt et de pivotement peut être pivoté vers l'arrière.

9. Dispositif selon les revendications 5 et 6 **caractérisé en ce qu'**un troisième dispositif (3, 5) d'arrêt et de pivotement est disponible pour la reprise du deuxième conteneur (2) rempli du deuxième dispositif (4) d'arrêt et de pivotement, pour le pivotement dans une position de déchargement et pour le pivotement vers l'arrière du deuxième conteneur (2) vide et pour la transmission au deuxième dispositif (4) d'arrêt et de pivotement.

10. Dispositif selon les revendications 5 et 8, **caractérisé en ce que** les premier et deuxième dispositifs (4, 7) d'arrêt et de pivotement présentent des moyens de verrouillage pour le verrouillage mutuel lors du pivotement commun.

11. Dispositif selon les revendications 5 à 8, **caractérisé en ce que** les conteneurs (1, 2) sont montés en oblique dans les dispositifs (4, 7, 3, 5) d'arrêt et de pivotement, de telle sorte que la pile d'envois est orientée sur un coin.
